# EUROPÄISCHE PATENTSCHRIFT

(11) **EP 1 872 701 B1**
(45) Veröffentlichungstag und Bekanntmachung des Hinweises auf die Patenterteilung: **03.06.2009**
(21) Anmeldenummer: 07010354.4
(22) Anmeldetag: 24.05.2007
(51) Int. Cl.: A47L 1/06, A47L 1/15, A47L 13/11, A47L 13/12

(54) **Fensterreinigungsgerät**
Window cleaning device
Appareil à nettoyer les vitres

(30) Priorität: 27.06.2006 DE 102006029760
(43) Veröffentlichungstag der Anmeldung: 02.01.2008
(73) Patentinhaber: LEIFHEIT AG, 56377 Nassau (DE)
(72) Erfinder: Fischer, Klaus-Jürgen, 56379 Holzappel (DE); Klunker, Thomas, 56377 Nassau (DE); Bauer, Nina, 65199 Wiesbaden (DE)

(56) Entgegenhaltungen:
- EP-A1- 0 625 329
- DE-A1- 4 330 271
- DE-B1- 2 844 185
- DE-U- 6 809 022
- DE-U1- 8 901 668
- US-A- 947 145

## Beschreibung

Die Erfindung betrifft ein Fensterreinigungsgerät mit einem länglichen Grundkörper an dem entlang seiner Längserstreckung eine Abziehlippe und ein Wischbezug angeordnet sind.

Fensterreinigungsgeräte mit einem Wischbezug und einer Abziehlippe sind in verschiedenen Ausführungsformen bekannt. Beispielsweise ist aus DE 25 29 061 A1 ein Fensterwischer zum Reinigen von Fensterscheiben bekannt, der auf der einen Seite einen Schwamm und auf der anderen Seite eine Abstreifkante aus gummielastischem Material aufweist, und der mit einem Handgriff versehen ist.

Die bekannten Fensterreinigungsgeräte sind ausschließlich zur Reinigung der Fensterscheibe, nicht jedoch des Fensterrahmens geeignet.

Aus DE 100 52 520 B4 ist ein Fensterwischer mit einer Abziehlippe und ohne Wischbezug bekannt, der mit einem Abstandhalter ausgerüstet ist, um den Kontakt der Abziehlippe mit einem Fensterrahmen zu verhindern.

DE 89 01 668 U offenbart ein Reinigungsgerät mit einem Einwascher und mit einem gummiartigen Abstreifer. Der Einwascher ist mit einem plüschartigen Stoff versehen und verschwenkbar ausgebildet. Darüber hinaus ist das Reinigungsgerät zusätzlich mit einem Aufnehmer für das Schmutzwasser ausgerüstet, der mit einem Gummiring am Abstreifer angeordnet ist.

DE 6809022 U offenbart ein Reinigungsgerät, das im Wesentlichen aus einer Abziehlippe und einem Handgriff besteht. Der Abzieher kann zu einem Wischgerät umfunktioniert werden, in dem über die Abziehlippe - die dann als solche nicht mehr fungiert - ein Überzug gespannt wird.

Es ist daher die Aufgabe der vorliegenden Erfindung Fensterreinigungsgerät, dass außer der Reinigung der Scheibe auch ein Reinigen des Fensterrahmens ermöglicht.

Die Aufgabe wird durch ein Fensterreinigungsgerät gelöst, das dadurch gekennzeichnet ist, dass der Wischbezug zumindest eine der Stirnflächen des Grundkörpers zumindest teilweise bedeckt.

Die Erfindung hat den Vorteil, dass neben der Reinigung der Scheibe auch eine Reinigung des Fensterrahmens ermöglicht ist. Beim Wischen der Scheibe kann mit Hilfe der stirnseitig angeordneten Teile des Wischbezugs der Fensterrahmen mitgewischt werden. Hierbei ist in einer besonders vorteilhaften Ausführung die Abziehlippe dabei so ausgestaltet, dass sie mit den Fensterrahmen gar nicht oder nur im Bereich der Abziehkante in Berührung kommt. Hierdurch wird erreicht, dass das Fensterreinigungsgerät ruckelfrei auch am Fensterrahmen entlang geführt werden kann.

In einer vorteilhaften Ausführung ist der Wischbezug parallel zur Abziehlippe angeordnet. In einer weiteren vorteilhaften Ausführung ist vorgesehen , dass der Grundkörper eine flächige Anlagefläche aufweist, die zumindest einen Teil des Wischbezugs trägt. Die flächige Anlagefläche kann beispielsweise parallel zur Abziehlippe angeordnet sein.

In einer vorteilhaften Ausführung, die ein leichtes Auswechseln des Wischbezugs erlaubt, ist der Wischbezug durch eine Klettverbindung am Grundkörper befestigt. In einer weiteren vorteilhaften Ausführung ist vorgesehen, dass der Grundkörper an den Stirnseiten Kletthaken und/oder ein Klettvlies zur stirnseitigen Befestigung des Wischbezuges aufweist.

In einer vorteilhaften Ausführung ist vorgesehen, dass die Abziehlippe und/oder die Abziehkante der Abziehlippe länger ist, als der Grundkörper entlang seiner Längserstreckung. Hierdurch wird erreicht, dass eine eingewaschene Bahn mit einem einzigen Arbeitsgang abgezogen werden kann. In einer vorteilhaften Ausführung ist die Abziehlippe und/oder die Abziehkante der Abziehlippe um so viel länger als der Grundkörper, wie der Wischbezug stirnseitig aufträgt.

In einer vorteilhaften Ausführungsform ist die Abziehlippe und/oder die Abziehkante der Abziehlippe genauso lang, wie der Grundkörper entlang seiner Längserstreckung zuzüglich der Dicke bzw. der Dicken der stirnseitig am Grundkörper angeordneten Teile des Wischbezugs.

In einer ganz besonders vorteilhaften Ausführungsform des erfindungsgemäßen Fensterreinigungsgeräts weist die Abziehlippe zumindest ein relativ zu ihrer Längserstreckung abgeschrägtes Ende auf. Diese Ausführungsform gewährleistet, dass das Fensterreinigungsgerät ruckelfrei am Fensterrahen entlang geführt werden kann, da es zu keinem störenden Haftkontakt zwischen der Abziehlippe und dem Fensterrahmen kommt. Trotzdem ist ein Abziehen der Scheibe bis in die Ecke zwischen Scheibe und Fensterrahmen ermöglicht. Hierbei kann vorgesehen sein, dass die Abziehkante der Abziehlippe länger ist als ihre Basis

In einer vorteilhaften Ausführung ist eine Handhabe vorgesehen. Die Handhabe kann vorteilhafter weise relativ zum Grundkörper beweglich an diesem angeordnet sein. Es kann darüber hinaus vorgesehen sein, dass die Handhabe relativ zum Grundkörper in verschiedenen Winkelstellungen - vorzugsweise wieder lösbar - arretierbar ist.

Der Wischbezug kann beispielsweise als Reinigungsvlies und/oder als Reinigungsschwamm und/oder als Wischtuch und/oder als Fell ausgebildet sein.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: ein erfindungsgemäßes Fensterreinigungsgerät in einer perspektivischen Darstellung,
- Fig. 2: eine Detailansicht eines erfindungsgemäßen Fensterreinigungsgeräts von vorne, und
- Fig. 3: eine Detailansicht eines erfindungsgemäßen Fensterreinigungsgeräts von unten.

Fig. 1 zeigt ein erfindungsgemäßes Fensterreinigungsgerät 1 in einer perspektivischen Darstellung - der besseren Übersichtlichkeit halber - ohne Wischbezug. Das Fensterreinigungsgerät 1 weist einen länglichen Grundkörper 2 auf, an dem entlang seiner Längserstreckung eine Abziehlippe 3 angeordnet ist. Der Grundkörper 2 weist eine flächige Anlagefläche 4 auf, die mit ersten Kletthaken 5 zur Befestigung des mittleren Teils eines Wischbezugs versehen ist. An den Stirnseiten 6 des Grundkörper 2 sind weitere Kletthaken 7 und/oder ein Klettvlieszur Befestigung der Enden eines Wischbezugs derart angeordnet, dass der Wischbezug die Stirnflächen 6 des Grundkörpers 2 bedeckt. Die parallel zur flächigen Anlagefläche 4 angeordnete Abziehlippe 3 ist an ihren Enden abgeschrägt. Die Abziehkante 8 der Abziehlippe 3 ist daher länger als die Basis 9 der Abziehlippe 3. Die Abziehkante 8 der Abziehlippe 3 ist um so viel länger als der Grundkörper 2, wie der Wischbezug stirnseitig aufträgt, was in den Fig. 2 und 3 deutlich dargestellt ist. Am Grundkörper 2 ist eine Handhabe 10 entlang der Schwenkrichtungen 11 schwenkbar angeordnet. Die Handhabe 10 kann mit Hilfe der Schiebearretierung 12, die einen Arretierungsschieber 13 beinhaltet, relativ zum Grundkörper in verschiedenen Winkelstellungen wieder lösbar arretiert werden.

Fig. 2 zeigt eine Detailansicht eines erfindungsgemäßen Fensterreinigungsgeräts 1 mit einem Wischbezug 14 von vorne. Es ist zu erkennen, dass die Abziehkante 8 der Abziehlippe 3 ist um so viel länger ist als der Grundkörper 2, wie der Wischbezug 14 stirnseitig aufträgt.

Fig. 3 ist eine Detailansicht eines erfindungsgemäßen Fensterreinigungsgeräts 1 mit einem Wischbezug 14 von unten. Es ist zu erkennen, dass die Abziehkante 8 der Abziehlippe 3 länger ist als die Basis 9 der Abziehlippe 3.

### Bezugszeichenliste:

- 1: Fensterreinigungsgerät
- 2: Grundkörper
- 3: Abziehlippe
- 4: Anlagefläche
- 5: erste Kletthaken
- 6: Stirnseiten
- 7: weitere Kletthaken
- 8: Abziehkante
- 9: Basis
- 10: Handhabe
- 11: Schwenkrichtungen
- 12: Schiebearretierung
- 13: Arretierungsschieber
- 14: Wischbezug

## Patentansprüche

1. Fensterreinigungsgerät (1) mit einem länglichen Grundkörper (2) an dem entlang seiner Längserstreckung eine Abziehlippe (3) und ein Wischbezug (14) angeordnet sind, **dadurch gekennzeichnet, dass** der Wischbezug (14) zumindest eine der Stirnflächen (6) des Grundkörpers (2) zumindest teilweise derart bedeckt, dass beim Wischen einer Scheibe ein Fensterrahmen gleich mitgewischt werden kann.

2. Fensterreinigungsgerät (1) nach Anspruch 1, **dadurch gekennzeichnet, dass** der Wischbezug (14) parallel zur Abziehlippe (3) angeordnet ist.

3. Fensterreinigungsgerät (1) nach einem der Ansprüche 1 oder 2, **dadurch gekennzeichnet, dass** der Grundkörper (2) eine flächige Anlagefläche (4) aufweist, die zumindest einen Teil des Wischbezugs (14) trägt.

4. Fensterreinigungsgerät (1) nach Anspruch 3, **dadurch gekennzeichnet, dass** die flächige Anlagefläche (4) parallel zur Abziehlippe (3) angeordnet ist.

5. Fensterreinigungsgerät (1) nach einem der Ansprüche 1 bis 4, **dadurch gekennzeichnet, dass** der Wischbezug (14) durch eine Klettverbindung am Grundkörper (2) befestigt ist.

6. Fensterreinigungsgerät (1) nach einem der Ansprüche 1 bis 5, **dadurch gekennzeichnet, dass** der Grundkörper (2) an den Stirnseiten Kletthaken(7) und/oder ein Klettvlies aufweist.

7. Fensterreinigungsgerät (1) nach einem der Ansprüche 1 bis 6, **dadurch gekennzeichnet, dass** die Abziehlippe (3) und/oder die Abziehkante (8) der Abziehlippe (3) länger ist, als der Grundkörper (2) entlang seiner Längserstreckung.

8. Fensterreinigungsgerät (1) nach einem der Ansprüche 1 bis 7, **dadurch gekennzeichnet, dass** die Abziehlippe (3) und/oder die Abziehkante (8) der Abziehlippe(3) um so viel länger ist als der Grundkörper (2), wie der Wischbezug (14) stirnseitig aufträgt.

9. Fensterreinigungsgerät (1) nach einem der Ansprüche 1 bis 7, **dadurch gekennzeichnet, dass** die Abziehlippe (3) und/oder die Abziehkante (8) der Abziehlippe(3) genauso lang ist, wie der Grundkörper (2) entlang seiner Längserstreckung zuzüglich der Dicke bzw. der Dicken der stirnseitig am Grundkörper (2) angeordneten Teile des Wischbezugs (14).

10. Fensterreinigungsgerät (1) nach einem der Ansprüche 1 bis 9, **dadurch gekennzeichnet, dass** die Abziehlippe (3) zumindest ein relativ zu ihrer Längserstreckung abgeschrägtes Ende aufweist.

11. Fensterreinigungsgerät (1) nach einem der Ansprüche 1 bis 10, **dadurch gekennzeichnet, dass** die Abziehkante (8) der Abziehlippe (3) länger ist als ihre Basis.

12. Fensterreinigungsgerät(1) nach einem der Ansprüche 1 bis 11, **dadurch gekennzeichnet, dass** eine Handhabe (10) vorgesehen ist.

13. Fensterreinigungsgerät (1) nach Anspruch 12, **dadurch gekennzeichnet, dass** die Handhabe (10) relativ zum Grundkörper (2) beweglich angeordnet ist.

14. Fensterreinigungsgerät (1) nach Anspruch 13, **dadurch gekennzeichnet, dass** die Handhabe (10) relativ zum Grundkörper (2) in verschiedenen Winkelstellungen - vorzugsweise wieder lösbar - arretierbar ist.

15. Fensterreinigungsgerät (1) nach einem der Ansprüche 1 bis 14, **dadurch gekennzeichnet, dass** der Wischbezug (14) als Reinigungsvlies und/oder als Reinigungsschwamm und/oder als Wischtuch und/oder als Fell ausgebildet ist.

## Claims

1. Window cleaning device (1) with an elongate basic body (2), along the longitudinal extent of which a drawing-off lip (3) and a wiping cover (14) are arranged, **characterized in that** the wiping cover (14) at least partially covers at least one of the end surfaces (6) of the basic body (2) in such a manner that a window frame can be wiped at the same time as a window is wiped.

2. Window cleaning device (1) according to Claim 1, **characterized in that** the wiping cover (14) is arranged parallel to the drawing-off lip (3).

3. Window cleaning device (1) according to either of Claims 1 and 2, **characterized in that** the basic body (2) has a sheetlike contact surface (4) which bears at least part of the wiping cover (14).

4. Window cleaning device (1) according to Claim 3, **characterized in that** the sheetlike contact surface (4) is arranged parallel to the drawing-off lip (3).

5. Window cleaning device (1) according to one of Claims 1 to 4, **characterized in that** the wiping cover (14) is fastened to the basic body (2) by a touch-and-close connection.

6. Window cleaning device (1) according to one of Claims 1 to 5, **characterized in that** the basic body (2) has touch-and-close hooks (7) and/or a touch-and-close fleece on the end sides.

7. Window cleaning device (1) according to one of Claims 1 to 6, **characterized in that** the drawing-off lip (3) and/or the drawing-off edge (8) of the drawing-off lip (3) are/is longer than the basic body (2) along its longitudinal extent.

8. Window cleaning device (1) according to one of Claims 1 to 7, **characterized in that** the drawing-off lip (3) and/or the drawing-off edge (8) of the drawing-off lip (3) are/is longer than the basic body (2) by the same length as the wiping cover (14) adds on the end sides.

9. Window cleaning device (1) according to one of Claims 1 to 7, **characterized in that** the drawing-off lip (3) and/or the drawing-off edge (8) of the drawing-off lip (3) are/is precisely the same length as the basic body (2) along its longitudinal extent plus the thickness or the thicknesses of those parts of the wiping cover (14) which are arranged on the end sides of the basic body (2).

10. Window cleaning device (1) according to one of Claims 1 to 9, **characterized in that** the drawing-off lip (3) has at least one end which is bevelled relative to the longitudinal extent thereof.

11. Window cleaning device (1) according to one of Claims 1 to 10, **characterized in that** the drawing-off edge (8) of the drawing-off lip (3) is longer than its base.

12. Window cleaning device (1) according to one of Claims 1 to 11, **characterized in that** a handle (10) is provided.

13. Window cleaning device (1) according to Claim 12, **characterized in that** the handle (10) is arranged movably relative to the basic body (2).

14. Window cleaning device (1) according to Claim 13, **characterized in that** the handle (10) can be locked - preferably re-releasably - in various angular positions relative to the basic body (2).

15. Window cleaning device (1) according to one of Claims 1 to 14, **characterized in that** the wiping cover (14) is designed as a cleaning fleece and/or as a cleaning sponge and/or as a wiping cloth and/or as fur.

## Revendications

1. Appareil à nettoyer les vitres (1) doté d'un corps de base (2) longitudinal au niveau duquel une lèvre de tirage (3) et une enveloppe d'essuyage (14) sont disposées le long de son extension longitudinale, **caractérisé en ce que** l'enveloppe d'essuyage (14) recouvre au moins en partie au moins une des surfaces frontales (6) du corps de base (2) de façon à ce que lors de l'essuyage d'une vitre un cadre de fenêtre puisse être lavé en même temps.

2. Appareil à nettoyer les vitres (1) selon la revendication 1, **caractérisé en ce que** l'enveloppe d'essuyage (14) est disposée parallèlement à la lèvre de tirage (3).

3. Appareil à nettoyer les vitres (1) selon l'une quelconque des revendications 1 ou 2, **caractérisé en ce que** le corps de base (2) comporte une surface d'appui (4) plane soutenant l'au moins une partie de l'enveloppe d'essuyage (14).

4. Appareil à nettoyer les vitres (1) selon la revendication 3, **caractérisé en ce que** la surface d'appui (4) plane est disposée parallèlement à la lèvre de tirage (3).

5. Appareil à nettoyer les vitres (1) selon l'une quelconque des revendications 1 à 4, **caractérisé en ce que** l'enveloppe d'essuyage (14) est fixée au corps de base (2) par une fermeture à scratch.

6. Appareil à nettoyer les vitres (1) selon l'une quelconque des revendications 1 à 5, **caractérisé en ce que** le corps de base (2) comprend au niveau des faces frontales un crochet à scratch (7) et/ou un non-tissé à scratch.

7. Appareil à nettoyer les vitres (1) selon l'une quelconque des revendications 1 à 6, **caractérisé en ce que** la lèvre de tirage (3) et/ou le rebord de tirage (8) de la lèvre de tirage (3) sont plus longs que le corps de base (2) le long de son extension longitudinale.

8. Appareil à nettoyer les vitres (1) selon l'une quelconque des revendications 1 à 7, **caractérisé en ce que** la lèvre de tirage (3) et/ou le rebord de tirage (8) de la lèvre de tirage (3) s'allongent à mesure que le corps de base (2), tout comme l'enveloppe d'essuyage (14), s'usent sur le côté frontal.

9. Appareil à nettoyer les vitres (1) selon l'une quelconque des revendications 1 à 7, **caractérisé en ce que** la lèvre de tirage (3) et/ou le rebord de tirage (8) de la lèvre de tirage (3) est aussi longue que le corps de base (2) le long de son extension longitudinale en plus de l'épaisseur et/ou des épaisseurs des parties de l'enveloppe d'essuyage (14) disposées côté frontal au niveau du corps de base (2).

10. Appareil à nettoyer les vitres (1) selon l'une quelconque des revendications 1 à 9, **caractérisé en ce que** la lèvre de tirage (3) comporte au moins une extrémité biseautée par rapport à son extension longitudinale.

11. Appareil à nettoyer les vitres (1) selon l'une quelconque des revendications 1 à 10, **caractérisé en ce que** le rebord de tirage (8) de la lèvre de tirage (3) est plus long que sa base.

12. Appareil à nettoyer les vitres (1) selon l'une quelconque des revendications 1 à 11, **caractérisé en ce qu'**une poignée (10) est prévue.

13. Appareil à nettoyer les vitres (1) selon la revendication 12, **caractérisé en ce que** la poignée (10) est disposée de façon mobile par rapport au corps de base (2).

14. Appareil à nettoyer les vitres (1) selon la revendication 13, **caractérisé en ce que** la poignée (10) peut être bloquée par rapport au corps de base (2) dans différentes positions angulaires - de préférence de façon à pouvoir être de nouveau débloquée.

15. Appareil à nettoyer les vitres (1) selon l'une quelconque des revendications 1 à 14, **caractérisé en ce que** l'enveloppe d'essuyage (14) prend la forme d'un non-tissé de nettoyage et/ou d'une éponge de nettoyage et/ou d'un chiffon d'essuyage et/ou d'une peau.
